# DEMANDE DE BREVET EUROPEEN

(11) **EP 0 078 206 A1**
(43) Date de publication de la demande: **04.05.1983**
(21) Numéro de dépôt: 82401937.6
(22) Date de dépôt: 21.10.1982
(51) Int. Cl.: E05D 7/04

(54) **Dispositif d'articulation réglable**

(30) Priorité: 22.10.1981 FR 8119857
(71) Demandeur: R. MONIN Société à Responsabilité Limitée, F-28400 Nogent-Le-Rotrou (FR)
(72) Inventeur: Bernadet, Andrée, Marie-Louise, F-94160 Saint-Mande (FR)
(74) Mandataire: Hasenrader, Hubert

(57) **Abrégé**

Ce dispositif d'articulation est composé de deux éléments mâle et femelle comprenant chacun une partie de fixation (1) et une partie d'assemblage mâle (8) ou femelle (18) dissociables et susceptibles d'être assujetties l'une à l'autre dans plusieurs positions facilement interchangeables, au moyen de profils en glissière pouvant être bloqués en position adéquate par une vis (12).

## Description

L'invention concerne un dispositif d'articulation de deux pièces, composé de deux éléments respectivement mâle et femelle susceptibles, une fois assemblés, de pivoter l'un sur l'autre autour d'un axe, chaque élément comprenant une partie de fixation à sa pièce respective et une partie d'assemblage mâle ou femelle coopérant avec la partie d'assemblage complémentaire de l'autre élément.

De tels dispositifs sont utilisés sous le nom de paumelles, charnières, gonds, etc., notamment pour l'articulation des portes, fenêtres, couvercles de boîtes, etc., en métal, plastique, bois ou autre matériau et permettent de faire pivoter une partie mobile, appelée "ouvrant", autour d'une partie fixe appelée "dormant".

La partie de fixation de chaque élément est rendue solidaire de la pièce à articuler par soudure, collage, vissage et la position de l'ensemble est définitive, sauf à procéder à un démontage complet qui n'est pas toujours possible et qui nécessite la détermination et le percement de nouveaux trous.

Or, la variation de la position relative de l'axe d'articulation par rapport à l'une ou l'autre, ou même les deux pièces à articuler, est souvent rendue nécessaire. C'est le cas, par exemple, des menuiseries construites en série en usine, livrées prêtes à poser avec les éléments d'articulation fixés, qu'il faut monter sur des maçonneries où les angles droits ne sont pas rigoureusement respectés.

On connaît notamment par les brevets français 1 602 584 et américain 2 615 194 des dispositifs pour lesquels les parties d'assemblage et de fixation d'au moins l'un des éléments, au lieu d'être d'un seul tenant, forment deux parties dissociables susceptibles d'être assujetties l'une à l'autre dans plusieurs positions interchangeables grâce à des moyens d'assujettissement rapide, comportant généralement un système à vis de blocage agencé de telle sorte qu'un simple dévissage partiel de la vis de blocage permette de passer d'une position à une autre dans laquelle il est possible de se fixer à nouveau en resserrant la vis de blocage.

Cependant, les systèmes proposés jusqu'ici n'ont pas donné entièrement satisfaction en ce qu'ils n'ont pas résolu le problème du réglage de l'articulation dans toutes les directions d'un plan perpendiculaire à l'axe de l'articulation.

Par ailleurs, les systèmes connus de fixation des deux parties dissociables utilisent des cannelures perpendiculaires à la direction de réglage, ce qui présente le double inconvénient de ne permettre que des positions de réglage discontinues (écartées au minimum de la largeur d'une cannelure) et de n'offrir qu'une résistance médiocre aux charges (tous les efforts se concentrant en un cisaillement de la vis de blocage pour peu que celle-ci soit légèrement desserrée et qu'il ne s'exerce plus de frottement entre les parties en contact).

La présente invention a pour but de proposer un nouveau dispositif ne présentant pas les inconvénients de l'art antérieur.

Selon l'invention, ce but est atteint en ce que les parties dissociables d'assemblage et de fixation d'un même élément comportent deux profils coopérants formant une glissière orientée orthogonalement à l'axe du dispositif. Ainsi, sont garanties, d'une part, la résistance aux charges (généralement verticales) même en cas de desserrage de l'élément de blocage et, d'autre part, la possibilité de régler de façon continue, donc particulièrement précise, les positions relatives des deux parties dissociables..

Avantageusement, la même disposition est adoptée pour les deux éléments du dispositif d'articulation ; ainsi, l'invention permet de résoudre de façon particulièrement simple tous les problèmes de position d'articulation : les deux possibilités de translation assurent en effet un réglage de la position dans deux dimensions perpendiculaires à l'axe, le réglage dans la troisième dimension (parallèle à l'axe) pouvant s'effectuer de façon connue par interposition de rondelles.

La direction de la glissière est généralement parallèle à la platine de fixation, c'est-à-dire au chant des pièces à articuler.

L'invention sera mieux comprise grâce à la description de deux modes particuliers de réalisation faite en référence aux dessins annexés, sur lesquels :
- la figure 1 représente en perspective la partie de fixation d'un élément du premier mode de réalisation ;
- la figure 2 montre une coupe longitudinale éclatée de la partie d'assemblage d'un élément mâle du premier mode de réalisation ;
- la figure 3 montre une coupe longitudinale d'un dispositif complet du premier mode de réalisation, avec un angle d'articulation plat ;
- la figure 4 montre une coupe transversale dudit dispositif et des pièces qu'il équipe articulées à angle droit ; et
- les figures 5 et 6 montrent en perspective les parties de fixation et d'assemblage mâle (en éclaté) d'un deuxième mode de réalisation.

La figure 1 montre la partie de fixation 1 d'un élément conforme à l'invention. Cette partie de fixation 1 comprend une platine de fixation 2destinée à être vissée grâce aux alésages fraisés 3, au chant 4 du dormant 5 (figure 4).

La platine 2 porte un profil mâle 6 coopérant avec un profil femelle 7 formé sur la partie d'assemblage 8 pour constituer une glissière.

Le profil mâle 6 comporte deux gorges de retenue 9 et 10 dans lesquelles s'insèrent respectivement, lorsque les parties de fixation 1 et d'assemblage 8 sont réunies, une lèvre de retenue 11 et un moyen mobile de retenue et de blocage avantageusement constitué par une vis 12 six pans prenant place dans un orifice taraudé 13 de la partie d'assemblage 8.

La forme des profils en glissière 6 et 7 et la possibilité d'escamoter la vis de blocage 12 permettent d'assembler les deux parties 1 et 8 de face, ce qui peut être utile dans certains cas où l'environnement des huisseries ne permettrait pas facilement d'introduire latéralement le profil 7 sur le profil 6.

Selon le mode de réalisation des figures 5 et 6, la vis de blocage 26 qui comprime la lèvre 11 de la partie d'assemblage 8 sur la glissière 6 relie les orifices respectivement non taraudé 2₇. et taraudé 28 (situés de part et d'autre du profil femelle 7) en passant à l'intérieur d'un évidement 24 pratiqué dans la glissière 6. La vis 26 peut subir un déplacement latéral limité aux parois internes de l'évidement 24.

Ainsi, dans le cas où la vis de blocage 26 serait insuffisamment serrée, un effort perpendiculaire à son axe et situé dans un plan parallèle à la platine de fixation 2 amènerait la vis de blocage 26 à venir buter sur la paroi interne de l'évidement 24 et l'ensemble platine de fixation 1 et corps 14 resterait maintenu solidairement, l'élément d'assemblage conservant ainsi sa fonction d'assemblage, le désaccouplement ne se produisant pas.

La partie d'assemblage peut comporter une deuxième lèvre de retenue 25 qui s'insère dans la gorge 10 afin de donner une meilleure liaison mâle-femelle et ainsi renforcer la résistance de l'ensemble.

Toutefois, dans le cas où la deuxième lèvre de retenue 25 n'est pas présente, il est possible d'assembler les deux parties 1 et 8 de face, comme dans le mode de réalisation précédent.

De façon particulièrement avantageuse, la partie d'assemblage mâle 8 est constituée d'un corps 14 comportant un alésage 15 dans lequel est emmanché en force l'axe 16 formé à cet effet avec une partie d'emmanchement 17 élargie.

Cet agencement permet une fabrication de série économique des dispositifs conformes à l'invention car les dimensions de l'alésage 15 sont choisies de manière que le corps 14 puisse servir de partie d'assemblage femelle 18 de l'élément femelle du dispositif d'articulation.

De la sorte, il n'est fabriqué que des platines de fixation 1, des corps 14 et des axes 16 identiques :.un corps 14 laissé tel quel est une partie d'assemblage femelle 18 ; un corps 14 dans lequel on emmanche un axe 16 devient une partie d'assemblage mâle 8.

Les profils mâle 6 et femelle 7 présentent avantageusement des surfaces de coopération respectivement concave et convexe pour assurer un positionnement exact et sans effort de cisaillement vertical entre les deux éléments assemblés.

Comme le montre la figure 3, on peut interposer une ou plusieurs rondelles 19 entre les éléments mâle et femelle assemblés de façon à en régler la hauteur.

La figure 4 montre comment l'articulation de l'ouvrant 20 sur le dormant 5 peut être réglée dans deux dimensions horizontales.

En effet, en faisant glisser la partie d'assemblage 8 sur sa platine 1, on peut déplacer l'ouvrant 20 dans le sens des flèches 21, tandis qu'en faisant glisser la partie d'asemblage 18 sur sa platine 1 on déplace l'ouvrant 20 parallèlement à son chant 22. Même si, comme représenté, le chant 22 n'est pas perpendiculaire au chant 4 du dormant, on peut, en combinant les mouvements des deux glissières, déplacer l'ouvrant 20 selon les flèches 23 perpendiculairement au chant 4 du dormant, ou suivant toute autre direction voulue.

Le dispositif conforme à l'invention permet non seulement de régler la position d'articulation en fonction des défauts éventuels de géométrie des pièces à articuler, mais de choisir le jeu plus ou moins étroit qu'on veut laisser entre une pièce articulée et son huisserie.

Le système à glissière qui vient d'être décrit autorise un réglage particulièrement fin de la position d'articulation.

## Revendications

1. Dispositif d'articulation de deux pièces, composé de deux éléments respectivement mâle et femelle susceptibles, une fois assemblés, de pivoter l'un sur l'autre autour d'un axe, chaque élément comprenant une partie de fixation (1) à sa pièce respective et une partie d'assemblage mâle (8) ou femelle (18) coopérant avec la partie d'assemblage complémentaire (18, 8) de l'autre élément, les parties d'assemblage (8, 18) et de fixation (1) d'au moins l'un des éléments formant deux parties dissociables susceptibles d'être assujetties l'une à l'autre dans plusieurs positions facilement interchangeables, caractérisé en ce que les parties dissociables d'assemblage (8, 18) et de fixation (1) d'un même élément comportent deux profils (6, 7) coopérants formant une glissière orientée orthogonalement à l'axe (16) du dispositif.

2. Dispositif selon la revendication 1, caractérisé en ce que les deux éléments sont constitués de parties d'assemblage (8, 18) et de fixation (1) dissociables.

3. Dispositif selon l'une quelconque des revendications 1 ou 2, caractérisé en ce que l'un des profils (6, 7) est un profil mâle (6) présentant deux gorges (9, 10) de retenue et l'autre profil est un profil femelle (7) présentant une lèvre (11) de retenue coopérant avec l'une des gorges (9) et un moyen mobile (12, 26) de blocage.

4. Dispositif selon la revendication 3, caractérisé en ce que le moyen (12) mobile de blocage coopère avec l'autre gorge (10) et est suffisamment escamotable pour permettre un assemblage de face des deux profils de glissière (6, 7).

5. Dispositif selon la revendication 3, caractérisé en ce que le moyen (26) mobile de blocage coopère avec un taraudage (28) pour comprimer la lèvre de retenue (11) dans ladite gorge (9) et traverse un évidement (24) du profil mâle (6).

6. Dispositif selon la revendication 5, caractérisé en ce que le profil femelle (7) comporte une seconde lèvre de retenue (25) coopérant avec l'autre gorge (10)'

7. Dispositif selon l'une quelconque des revendications 3 à 6, caractérisé en ce que les profils mâle (6) et femelle (7) présentent des surfaces de coopération respectivement concave et convexe.

8. Dispositif selon l'une quelconque des revendications précédente, caractérisé en ce que la partie d'assemblage mâle (8) est constituée d'un corps (14), identique à la partie d'assemblage femelle (18), dans lequel est emmanché un axe (16).

9. Dispositif selon l'une quelconque des revendications précédentes, caractérisé en ce que la partie de fixation (1) comprend une platine de fixation (2).
